# EUROPÄISCHE PATENTSCHRIFT

(11) **EP 0 797 269 B1**
(45) Veröffentlichungstag und Bekanntmachung des Hinweises auf die Patenterteilung: **27.10.1999**
(21) Anmeldenummer: 97103851.8
(22) Anmeldetag: 07.03.1997
(51) Int. Cl.: H01R 9/26

(54) **Querverbinder für Reihenklemmen**
Cross connector for terminal blocks
Connecteur transversal pour bloc de jonction

(30) Priorität: 21.03.1996 DE 29605280 U
(43) Veröffentlichungstag der Anmeldung: 24.09.1997
(73) Patentinhaber: Conrad, Gerd, D-33104 Paderborn (DE); Hölscher, Heinrich, D-33098 Paderborn (DE)
(72) Erfinder: Stollburges, Martin, 33100 Paderborn (DE)
(74) Vertreter: Schirmer, Siegfried, Dipl.-Ing.

(56) Entgegenhaltungen:
- EP-A- 0 257 746
- EP-A- 0 396 808
- EP-A- 0 678 934
- EP-A- 0 757 415
- DE-C- 4 411 306

## Beschreibung

Die Erfindung betrifft einen Querverbinder für Reihenklemmen, mit mehreren an einer Kontaktleiste einstückig angeschlossenen Kontakten zum Einstecken in die Stromschienenöffnung und damit zur Herstellung einer Kontaktierung, wobei die Kontaktfedern in einer Ebene mit der Kontaktleiste liegen und jeweils einen zugeordneten Kontaktstift zur Herstellung einer Klemmkontaktierung aufweisen.

Querverbinder für Reihenklemmen sind in einer Vielzahl bekannt, die jeweils über Steckkontakte verfügen. Verwiesen wird hierzu auf DE 27 36 644 C2, De 36 25 240 C2, DE 42 01 219 C1, DE 42 23 540 C2, DE 43 22 535 A1, DE 44 00 469 A1, DE 44 11 306 C1 und EP 0 678 934 A1. Hierbei sind zwei gegeneinanderliegende Formfederabschnitte, gegensinnig zueinander ausgewölbte Federstücke oder planparallel aneinanderliegende Kontaktstifte und Kontaktfedern vorhanden.

Die bekannten Querverbinder erfordern bei der Herstellung einen entsprechenden Aufwand und sind daher kostenintensiv.

Der Erfindung liegt die Aufgabe zugrunde, einen Querverbinder so auszubilden, daß eine kostengünstigere Herstellung gegeben ist.

Diese Aufgabe wird erfindungsgemäß dadurch gelöst, daß bei einem gattungsgemäßen Querverbinder für Reihenklemmen der einstückig an einer Kontaktfeder angeschlossene Kontaktstift rechtwinklig zur Kontaktfeder verläuft, wobei die Kontaktfeder als Blattfeder ausgebildet sein kann. In Ausgestaltung der Erfindung ist der Kontaktstift im unteren Bereich frei auskragend ausgebildet. Erfindungsgemäß sind die Federkräfte der Kontaktfeder nach der Klemmkontaktierung parallel zur Längsrichtung der Stromschiene gerichtet. Bei einer bevorzugten Ausführung verläuft der untere Bereich des Kontaktstifts im Abstand vor der Kontaktfeder.

Ein Ausführungsbeispiel der Erfindung ist in der Zeichnung dargestellt und wird nachfolgend näher beschrieben. Es zeigen:
- Fig. 1: eine Vorderansicht eines Querverbinders mit drei Kontaktfedern;
- Fig. 2: eine Stirnansicht eines Querverbinders und
- Fig. 3: eine Ansicht einer Reihenklemme mit einem vollständig eingesteckten und einem teilweise eingesteckten Querverbinder.

Bei dem Querverbinder 9 nach Figur 1 sind an einer Kontaktleiste 1 drei Kontaktfedern 2 einstückig angeschlossen. Jeder Kontaktfeder 2 ist einstückig ein Kontaktstift 3 zugeordnet, der rechtwinklig zur Kontaktfeder 2 verläuft. Wie aus Figur 1 erkennbar, ist die Kontaktfeder 2 als Blattfeder geformt. Im unteren Bereich kragt der Kontaktstift 3 frei aus und verläuft vor der Kontaktfeder 2.

Nach Figur 3 ist die Reihenklemme 5 auf eine hutförmige Tragschiene 6 aufgezogen. Im linken Bereich der Figur 3 ist der Kontaktstift 3 und die Kontaktfeder 2 bereits im Kontakt mit der Stromschiene 4, während im rechten Bereich der Figur 3 der Querverbinder 9 erst teilweise eingesteckt ist.

### Aufstellung der Bezugszeichen:

- 1: Kontaktleiste
- 2: Kontaktfeder
- 3: Kontaktstift
- 4: Stromschiene
- 5: Reihenklemme
- 6: Tragschiene
- 9: Querverbinder

## Patentansprüche

1. Querverbinder für Reihenklemmen, mit mehreren an einer Kontaktleiste (1) einstückig angeschlossenen Kontakten zum Einstecken in die Stromschienenöffnung und damit zur Herstellung einer Kontaktierung, wobei die Kontaktfedern (2) in einer Ebene mit der Kontaktleiste (1) liegen und jeweils einen zugeordneten Kontaktstift (3) zur Herstellung einer Klemmkontaktierung aufweisen, dadurch gekennzeichnet, daß der einstückig an eine Kontaktfeder (2) angeschlossene Kontaktstift (3) rechtwinklig zur Kontaktfeder (2) verläuft.

2. Querverbinder nach Anspruch 1, dadurch gekennzeichnet, daß die Kontaktfeder (2) als Blattfeder geformt ist.

3. Querverbinder nach Anspruch 1 oder 2, dadurch gekennzeichnet, daß der Kontaktstift (3) im unteren Bereich frei auskragend ausgebildet ist.

4. Querverbinder nach einem der Ansprüche 1 bis 3, dadurch gekennzeichnet, daß die Federkräfte der Kontaktfeder (2) nach der Klemmkontaktierung parallel zur Längsrichtung der Stromschiene (4) gerichtet sind.

5. Querverbinder nach einem der Ansprüche 1 bis 4, dadurch gekennzeichnet, daß der untere Bereich des Kontaktstifts (3) im Abstand vor der Kontaktfeder (2) verläuft.

## Claims

1. Transverse connector for strip terminals, with several contacts, which are integrally connected with a contact strip (1) for plugging into the busbar opening and for production of contact-making therewith, wherein the contact springs (2) lie in one plane with the contact strip (1) and each have a respective associated contact pin (3) for production of a clamp-type contact-making, characterised in that the contact pin (3) integrally connected with a contact spring (2) extends at right angles to the contact spring (2).

2. Transverse connector according to claim 1, characterised in that the contact spring (2) is formed as a leaf spring.

3. Transverse connector according to claim 1 or 2, characterised in that the contact pin (3) is constructed in the lower region to be freely projecting.

4. Transverse connector according to one of claims 1 to 3, characterised in that the spring forces of the contact spring (2) are oriented parallelly to the longitudinal direction of the busbar (4) after the clamp-type contact-making.

5. Transverse connector according to one of claims 1 to 4, characterised in that the lower region of the contact pin (3) extends at a spacing in front of the contact spring (2).

## Revendications

1. Connecteur transversal pour pince en ligne, comportant plusieurs contacts raccordés en formant une seule pièce, à une barrette de contact (1), pour enfichage dans l'ouverture d'un rail d'amenée de courant afin d'établir un contact, les ressorts de contact (2) se trouvant dans un même plan que la barrette de contact (1) et étant associés chacun à une broche de contact (3) pour établir un contact par serrage,
caractérisé en ce que
la broche de contact (3), monobloc avec un ressort de contact (2), est perpendiculaire à celui-ci.

2. Connecteur selon la revendication 1,
caractérisé en ce que
le ressort de contact (2) est un ressort à lame.

3. Connecteur selon la revendication 1 ou 2,
caractérisé en ce que
la broche de contact (3), à sa partie inférieure, fait saillie librement.

4. Connecteur selon l'une des revendications 1 à 3,
caractérisé en ce que
les forces élastiques qu'exerce le ressort (2) quand le contact par serrage est établi, sont parallèles à la direction longitudinale du rail d'amenée de courant (4).

5. Connecteur selon l'une des revendications 1 à 4,
caractérisé en ce que
la partie inférieure de la broche de contact (3) se trouve à une certaine distance et en avant du ressort de contact (2).
